# EUROPÄISCHE PATENTSCHRIFT

(11) **EP 2 590 761 B1**
(45) Veröffentlichungstag und Bekanntmachung des Hinweises auf die Patenterteilung: **09.09.2015**
(21) Anmeldenummer: 12778600.2
(22) Anmeldetag: 14.09.2012
(51) Int. Cl.: B21B 38/10

(54) **WALZANLAGE MIT VORRICHTUNG ZUR BESTIMMUNG DER WALZ- BZW. FÜHRUNGSKALIBER DER WALZ- BZW. FÜHRUNGSGERÜSTE IN EINER MEHRGERÜSTIGEN WALZANLAGE**
ROLLING MILL WITH DEVICE FOR DETERMINING THE ROLLING OR GUIDING GAP OF THE ROLL STANDS OR GUIDE STANDS IN A MULTI-STAND ROLLING MILL
TRAIN DE LAMINAGE AVEC DISPOSITIF DE DÉTERMINATION DES CALIBRES DE LAMINAGE OU DE GUIDAGE DES CAGES DE LAMINOIR OU DE GUIDAGE DANS UN TRAIN DE LAMINAGE À PLUSIEURS CAGES

(30) Priorität: 14.09.2011 DE 102011113135
(43) Veröffentlichungstag der Anmeldung: 15.05.2013
(73) Patentinhaber: SMS Meer GmbH, 41069 Mönchengladbach (DE)
(72) Erfinder: Haverkamp, Mark, 40545 Düsseldorf (DE)
(74) Vertreter: Reuther, Martin
(86) Internationale Anmeldenummer: PCT/DE2012/000909
(87) Internationale Veröffentlichungsnummer: WO 2013/037350

(56) Entgegenhaltungen:
- EP-A1- 1 679 137
- WO-A1-03/059516
- DE-B3-102006 057 040
- JP-A- 6 153 200
- JP-A- 2008 246 496
- SU-A1- 668 142
- HOFMANN K ET AL: "HIGH-SPEED ROLL GAP CONTROL IN ROD AND BAR MILLS: A CHALLENGE FOR LASER DIAMETER GAGES", AISE STEEL TECHNOLOGY, AISE, PITTSBURG, PA, US, Bd. 76, Nr. 9, 1. September 1999 (1999-09-01), Seiten 42-46, XP000875981, ISSN: 0021-1559

## Beschreibung

Die Erfindung betrifft eine Walzanlage.

Aus der JP 57-121810 A und der DE 37 24 982 A1 oder der SU 668 142 A sind beispielsweise mehrgerüstige Walzanlagen bekannt, bei welchen das Walzkaliber entsprechend der Passlinie der Walzanlage, also der anlagengemäß vorgesehen mittleren Durchgangslinie der Walzanlagen, überprüft und optimiert werden sollen. Hierzu werden Schablonenkörper jeweils zwischen die Walzen eines Walzgerüsts geklemmt und mittels eines Lasersystems ausgerichtet.

Auf ein Klemmen kann bei Walzanlagen sowie Vorrichtungen und Verfahren zur Bestimmung der Walzkaliber der Walzgerüste in einer mehrgerüstigen Walzanlage nach der JP 2002-035834 A oder der EP 1 679 137 A1 verzichtet werden, wobei jeweils ein Vergleichsmaßstab und ein Beleuchtungskörper in der Nähe des jeweils vermessenden Walzgerüstes angebracht werden muss.

Nachteilig bei diesen Vorgehensweisen ist, dass hierzu jeweils ein Bauteil oder mehrere Bauteile jeweils in die Nähe der Walzgerüste bzw. Walzen gebracht werden müssen, was insbesondere bei in der Mitte der Walzanlage angeordneten und schwer zugänglichen Walzgerüsten bzw. Walzen nur auf verhältnismäßig komplexe Weise erfolgen kann.

Ohne Bauteile hingegen kommen die Anordnungen und Vorgehensweisen nach der JP 59-019030 A, bei welcher an einer der Eingangs- oder Ausgangsseiten des Walzgerüstes eine Kamera und an der anderen der Eingangs- oder Ausgangsseiten des Walzgerüstes eine Beleuchtung vorgesehen ist, bzw. nach der DE 37 29 176 A1, bei welcher Beleuchtung und Kamera auf einer der Eingangs- oder Ausgangsseiten des Walzgerüstes und ein Reflektor auf der anderen der Eingangs- oder Ausgangsseiten des Walzgerüstes angeordnet werden, aus, wobei hier jedoch erhebliche Abbildungsungenauigkeiten insbesondere aufgrund der erheblichen Längen, die derartige Walzanlagen aufweisen, in Kauf genommen werden müssen. Der Oberbegriff von Anspruch 1 basiert auf der JP 59-019030 A.

Es ist Aufgabe vorliegender Erfindung, gattungsgemäße Walzanlagen bereitzustellen, bei denen einfach und dennoch präzise gemessen werden kann.

Als Lösung werden Walzanlagen mit den Merkmalen des unabhängigen Anspruchs vorgeschlagen, wobei besonders bevorzugte Ausgestaltungen in den Unteransprüchen aufgeführt sind.

So kann sich eine Walzanlage mit einer Anordnung von Walzen und/oder Führungen entlang einer Passlinie tragender, in einer Walzrichtung angeordneter Walzgerüste und/oder Führungsgerüste und mit einer Einrichtung zur Bestimmung der Walz- bzw. Führungskaliber der Walzen, der eine Kamera umfasst, wobei die Walzanlage eine Eingangsseite und eine Ausgangsseite aufweist und die Kamera an einer der Eingangs- oder Ausgangsseiten und eine Hintergrundbeleuchtung an der anderen der Eingangs- oder Ausgangsseiten angeordnet sind, dadurch auszeichnet, dass die Kamera eine optische Einrichtung mit einer Tiefenschärfe aufweist, welche über alle Walzgerüste und/oder Führungsgerüste reicht. Hierdurch lassen sich Abbildungsungenauigkeiten, welche aufgrund einer Verschiebung des Fokusse und der hiermit verbundenen Bewegung der Kumeraoptik bedingt sind, vermeiden.

Als ausreichendes Maß für die Tiefenschärfe der für Mittel zum Erkennen der Kontur einer Walzen- oder Führungsoberfläche einer der Kamera nachgeordneten Bildverarbeitungsvorrichtung wird vorzugsweise der hierfür notwendige Kontrast gewählt, welchen die Erkennungsmittel benötigen, um ausreichend betriebssicher jeweils eine Walzen- oder Führungsoberfläche der Walzen bzw. Führungen des ersten und des letzten Gerüsts betriebssicher erkennen zu können. Auf diese Weise kann, nachdem die Kamera einmal justiert ist, ohne weitere mechanische Verstellungen der Optik die Messung der Walz- bzw. Führungskaliber durchgeführt werden.

An der Eingangs- oder Ausgangsseite, welche der Kamera gegenüberliegend angeordnet ist, kann ein Sender für ein Referenzmittel vorgesehen sein. Ein derartiges Referenzmittel kann beispielsweise ein Lichtstrahl, beispielsweise auch ein von einem Laser generierter Lichtstrahl sein, an welchem, je nach konkreter Umsetzung vorliegender Erfindung, ein Referenzmaßstab befindlich ist, der es ermöglicht, zu jedem einzelnen Gerüst für eine der Kamera nachgeordnete Bildverarbeitungsvorrichtung Dimensionsangaben zur Verfügung zu stellen, damit die jeweilige Position der Walzen oder Führungen und mithin das Walz- bzw. Führungskaliber entsprechend maßstabsgerecht über die Bildverarbeitung bestimmt werden kann. Bei geeigneter Ausgestaltung kunn es jedoch ausreichend, wesentlich weniger axiale Positionen entlang der Passlinie mittels eines Vergleichsmaßstabes exakt für die Bildverarbeitung mit einem Maßstab zu versehen. Beispielsweise kann es ausreichen, wenn ein entsprechender Vergleichsmaßstab lediglich im Bereich der Hintergrundbeleuchtung oder aber am ersten Walzgerüst und/oder am letzten Walzgerüst vermessen wird, um dann über eine Triangulation bzw. über Strahlensätze mittels an sich in der Mathematik hinlänglich bekannter Rechenmethoden den Maßstab auf die übrigen Gerüste extra- bzw. interpolieren zu können. Letzteres hat den Vorteil, dass lediglich leicht zugänglich Bereiche der Walzanlage mit einem Vergleichsmaßstab zu versehen sind. Als Vergleichsmaßstab können verschiedenste Einrichtungen zur Anwendung kommen. Denkbar ist beispielsweise eine separate Referenzplatte, ebenso kann ein entsprechender Maßstab im Bereich der Hintergrundbeleuchtung oder aber auch unmittelbar auf der Hintergrundbeleuchtung angeordnet sein, und dementsprechend als Sender für ein Referenzmittel sowie als Vergleichsmaßstab dienen. Ebenso können exakt bzw. ausreichend genau anderweitig vermessene Walzen oder Führungen als Referenzmittel oder zur Bestimmung des Referenzmaßstabs dienen.

Auch kann sich ein Verfahren zur Bestimmung der Walz- bzw. Führungskaliber der Walzgerüste und/oder Führungsgerüste in einer mehrgerüstigen Walzanlage mit einer Passlinie, wobei eine Kamera an einer der Eingangs- oder Ausgangsseiten angeordnet und anschließend das Walz- bzw. Führungskaliber der Gerüste ermittelt wird, dadurch auszeichnen, dass vor dem Ermitteln des Walz- bzw. Führungskalibers der Gerüste die Kamera unter Zuhilfenahme mechanischer Referenzgeber auf die Passlinie ausgerichtet und wenigstens ein Referenzmaßstab über die Kamera aufgenommen und einer Bildverarbeitung zugeführt wird. Das Ausrichten auf die Passlinie hat den Vorteil, dass weitere Justierarbeiten nicht notwendig sind, die letztlich das Messergebnis wieder beeinträchtigten wurden.

Als mechanische Referenzgeber können beispielsweise ein Vergleichsmaßstab, an den Gerüsten oder sonstigen Gestellen anbringbare Marker, wie Teleskophalterungen oder Brücken mit Bohrungen, oder Walzen bzw. Führungen selbst, beispielsweise des ersten oder letzten Gerüsts, aber auch eine zuvor entsprechend justierte Kamerahalterung, die ausreichend dauerhaft kalibriert ist, genutzt werden. Ebenso kann ein Sender für ein Referenzmittel, beispielsweise ein Laserstrahl oder eine sonstige Markierung vor einer Hintergrundbeleuchtung bzw. an einer Hintergrundbeleuchtung als Referenzmaßstab genutzt werden, insbesondere auch wenn diese in einer geeigneten Haltering, welche dann als mechanisches Referenzmittel genutzt werden kann, vor dem Messen positioniert werden können.

Hierbei ist zu berücksichtigen, dass Walzunlagen verhältnismäßig groß sind und dadurch, dass eine Vielzahl von Gerüsten sehr eng hintereinander angeordnet sind, die Bereiche zwischen dem ersten und letzten Gerüst nur äußerst muhselig zugänglich sind, da um die Walzen und Führungen herum auch noch eine Vielzahl an Nebenaggregaten angeordnet ist. Darüber hinaus herrschen in der Umgebung von Walzanlagen sehr widrige Umgebungsbedingungen, sodass in der Regel Hintergrundbeleuchtung und Kamera sowie sonstige filigranere Messeinrichtungen, während des Walzens entfernt werden, um nicht beeinträchtigt zu werden oder die Arbeiten zu behindern.

Andererseits ist es denkbar, dass beispielsweise eine Kamera mit einer geeigneten Optik, welche Bildaufnahme auch in sehr großen Entfernungen, beispielsweise 30 Metern und mehr, ermöglicht, dauerhaft auf der Passlinie ausgerichtet montiert bleiben kann, wenn die jeweiligen Werkstücke in ihrer Länge derartiges ermöglichen.

Eine entsprechend große Entfernung der Kamera von den Gerüsten ermöglicht es insbesondere aufgrund der dann benötigten großen Brennweite, einen entsprechend langgestreckten Fokalbereich, der eine ausreichende Tiefenschärfe über sämtliche Gerüste hat, bereit zu stellen.

Ebenso eine Hintergrundbeleuchtung und etwaige Referenzmittel können ohne weiteres derart weit entfernt angeordnet sein, wenn dieses die übrigen Umgebungsbedingungen zulassen.

Als Referenzmaßstab können beispielsweise ein Vergleichsmaßstab, ein Maßstab auf der Hintergrundbeleuchtung oder aber Walzen oder Fülrungen selbst, beispielsweise des ersten oder letzten Gerüsts, genutzt werden. Bei letzterem sind in der Regel beispielsweise die Konturen oder aber auch die Abstände der Flanken, welche insbesondere an ihren dem Werkstücken abgewandten Seiten auch keinem Verschleiß unterliegen, in ihren Dimensionen hinlänglich bekannt, um dann als Referenzmaßstab zu dienen.

Mittels des Referenzmaßstabes kann dann für die Bildverarbeitung jeweils bei jedem Walzgerüst ein Maßstab definiert werden, der es ermöglicht, eine erkannte Walzen- oder Führungskontur mit einer zutreffenden Dimension zu belegen.

So kann die Bildverarbeitung zur Ermittlung der Walz- bzw. Führungskaliber jeweils die Kontur einer Walzen- oder Führungsoberfläche über Bilderkennung erkennen und unter Bezugnahme auf den Referenzmaßstab, welcher gegebenenfalls mittels mathematischer Methoden von einem anderen Referenzmaßstab extra- oder interpoliert wurde, die Position der jeweiligen Walze bzw. Führung errechnen.

Eine Walzanlage mit einer Anordnung von Walzen und/oder Führungen entlang einer Passlinie tragender, in einer Walzrichtung angeordneter Walzgerüste und/oder Führungsgerüste und mit einer Einrichtung zur Bestimmung der Walz- bzw. Führungskaliber der Walzen oder Führungen, die eine Kamera umfasst, wobei die Walzanlage eine Eingangs- und eine Ausgangsseite aufweist, kann sich dadurch auszeichnen, dass an der anderen der Eingangs- oder Ausgangsseite eine Halterung für den Träger eines Vergleichsmaßstabs angeordnet ist. Dieses ermöglicht eine einfache Positionierung eines entsprechenden Vergleichsmaßstabs, der dann - je nach konkreter Umsetzung - vorliegender Erfindung als Referenzmittel, als Referenzmaßstab oder als Referenzgeber genutzt werden kann. Gegebenenfalls reicht der Träger bis zumindest durch ein Gerüst, sodass der Vergleichsmaßstab im Inneren der Anordnung an Gerüsten entsprechend zur Anwendung kommt. Auf diese Weise ist es insbesondere nicht notwendig, von der Seite her zwischen den einzelnen Gerüsten hindurch, den Vergleichsmaßstab zu positionieren.

Vorzugsweise ist der Vergleichsmaßstab entlang der Walzrichtung verlagerbar, sodass in Bezug auf verschiedene Walzgerüste und/oder Führungsgerüste jeweils mit demselben Vergleichsmaßstab Messungen durchgeführt werden können.

Dementsprechend kann sich eine Vorrichtung zur Bestimmung der Walz- bzw. Führungskaliber der Gerüste in einer mehrgerüstigen Walzanlage durch einen senkrecht an einem Vergleichsmaßstab befestigten Träger auszeichnen.

Der Träger kann insbesondere auch als Rohr ausgebildet und/oder mittig an dem Vergleichsmaßstab befestigt sein, wodurch sich einerseits die Handhabe erleichtert und andererseits ggf. Signale ein weiteres Referenzmittel durch das Rohr mittig weitergeleitet werden können. Dementsprechend kann es vorteilhaft sein, wenn der Vergleichsmaßstab wenigstens einen durchscheinenden Bereich aufweist.

Vorzugsweise weist der Vergleichsmaßstab wenigstens zwei diskrete Maßstabsstellen auf, welche einen Maßstab klar definieren. Gegebenenfalls kann hierdurch auch ein entsprechender Rand diesbezüglich genutzt werden.

Eine gute Bilderkennung kann insbesondere dann gewährleistet werden, wenn wenigstens eine der Maßstabstellen kreisförmig und/oder durchscheinend ausgebildet ist. Letzteres gilt insbesondere im Zusammenhang mit der bereits vorstehend erwähnten Bilderkennung.

Eine nicht erfindungsgemäße Vorrichtung zur Bestimmung der Walz- bzw. Führungskaliber der Walzgerüste und/oder Führungsgerüste in einer mehrgerüstigen Walzanlagen mit einer Bildverarbeitungsvorrichtung, welche aus einem mit der Kamera aufgenommenen Bild eines Referenzmittels eines Vergleichsmaßstabs und wenigstens einer Walze oder Führung jeweils das Walz- bzw. Führungskaliber bestimmt, kann sich dadurch auszeichnen, dass die Lage des Referenzmittels in dem Bild ermittelt und mit einer Passlinie der Walzanlage gleichgesetzt und hiervon ausgehend die Position der Walze oder Führung über den Vergleichsmaßstab ermittelt wird. Durch das Gleichsetzen und mithin definieren der Passlinie kann auf komplexe Rechenmechanismen, welche zudem auch im Zweifel fehlerbehaftet sind, verzichtet werden, sodass auch hierdurch ein einfaches und präzises Messen gewährleistet werden kann.

Nicht erfindungsgemäß kann sich ein Verfahren zur Bestimmung der Walz- bzw. Führungskaliber der Walzgerüste und/oder Führungsgerüste in einer mehrgerüstigen Walzanlage, wobei ein Vergleichsmaßstab an jedem Gerüst positioniert und anschließend das Walz- bzw. Führungskaliber des jeweiligen Gerüsts ermittelt wird, dadurch auszeichnen, dass vor dem Positionieren des Vergleichsmaßstabs eine Kamera an einer der Eingangs- oder Ausgangsseiten und ein Sender für Referenzmittel, ein Referenzgeber und/oder ein Referenzmaßstab an der anderen der Eingangs- oder Ausgangsseiten angeordnet wird. Dieses ermöglicht dementsprechend ggf. eine zielgerechte und genaue Positionierung der Kamera und/oder des Vergleichsmaßstabs bzw. eine schnelle Kalibrierung der Kamera und der Bildverarbeitung, die anschließend für die Messungen genutzt werden können.

Ebenso kann sich ein nicht erfindunsgemäßes Verfahren zur Bestimmung der Walz- bzw. Führungskaliber der Walzgerüste und/oder Führungsgerüste in einer mehrgerüstigen Walzanlage, wobei ein Vergleichsmaßstab an jedem Gerüst positioniert und anschließend das Walz- bzw. Führungskaliber des jeweiligen Gerüsts ermittelt wird, dadurch auszeichnen, dass vor dem Positionieren des Vergleichsmaßstabs an jedem Walzgerüst ein Sender für Referenzmittel und/oder eine Kamera auf einer Passlinie der Walzanlage ausgerichtet wird.

Aus einem mit der Kamera aufgenommenen Bild des Referenzmittels, des Vergleichsmaßstabs, eines Referenzgebers und/oder eines Referenzmaßstabs sowie wenigstens einer Walze bzw. Führung kann jeweils das Walz- bzw. Führungskaliber bestimmt werden, indem die Lage des Referenzmittels in dem Bild ermittelt und mit der Passlinie gleichgesetzt und hiervon ausgehend die Position der Walze bzw. Führung über den Vergleichsmaßstab bzw. den Referenzmaßstab ermittelt wird. Auf diese Weise können bei geeigneter Verfahrensführung etwaige Positionierungs- oder Justierungsmaßnahmen der Kamera, die zwischenzeitlich stattfinden müssten, vermieden werden.

Insbesondere bei der Verwendung eines Vergleichsmaßstabs, der auch bei zwischen dem ersten und dem letzten Gerüst angeordneten Gerüsten angesetzt werden soll, kann sich ein Verfahren zur Bestimmung der Walz- bzw. Führungskaliber der Walzgerüste und/oder Führungsgerüste in einer mehrgerüstigen Walzanlage, wobei ein Vergleichsmaßstab an jedem Gerüst positioniert und anschließend das Walz- bzw. Führungskalibers des jeweiligen Gerüsts ermittelt wird, dadurch auszeichnen, dass der Vergleichsmaßstab von einer Eingangsseite oder von einer Ausgangsseite der Walzanlage her getragen an jedem Gerüst positioniert wird. Durch diese Vorgehensweise ist es nicht notwendig, einen entsprechenden Vergleichsmaßstab seitlich kommend zwischen den Gerüsten durch an jedem Walzgerüst zu positionieren, was letztlich verhältnismäßig schwierig ist, insbesondere wenn dann um die Walzen herum der Vergleichsmaßstab möglichst zwischen die Walzen gelangen soll.

Unabhängig hiervon kann sich ein nicht erfindungsgemäßes Verfahren zur Bestimmung der Walz- bzw. Führungskaliber der Walzgerüste und/oder Führungsgerüste in einer mehrgerüstigen Walzanlage, wobei ein Vergleichsmaßstab positioniert und anschließend das Walz- bzw. Führungskaliber des jeweiligen Gerüsts ermittelt wird, auch dadurch auszeichnen, dass der Vergleichsmaßstab durchleuchtet wird. Auf diese Weise kann einfach und präzise eine Bilderkennung durchgeführt werden.

Vorzugsweise werden zur Bildaufnahme durch die Kamera zumindest alle Walzen bzw. Führungen, die zwischen der Kamera und der zu messenden Walze bzw. Führung liegen, nach radial außen zurückgefahren oder sonstwie aus einem Sichtfeld der Kamera entfernt und zwar wenigstens soweit, dass ein unverfälschtes Bild aufgenommen werden kann. Auf diese Weise kann die Kamera unbehindert und vor allen Dingen auch ohne die Gefahr etwaiger Verwechslungen die jeweiligen Walzen bzw. Führungen vermessen und der Bildverarbeitung zuführen, wobei die Bildverarbeitung dann auch ohne weiteres eine entsprechende Kontur betriebssicher erkennen kann.

Letzteres Risiko lässt sich noch weiter minimieren, wenn zur Bildaufnahme durch die Kamera alle Walzen bzw. Führungen bis auf die zu messende Walze bzw. Führung nach radial außen zurückgefahren oder sonstwie aus einem Sichtfeld der Kamera entfernt werden.

Ein sonstiges Entfernen kann dann notwendig sein, wenn die Walzen oder Führungen nicht einzeln anstellbar sind. Dann kann es sinnvoll sein jeweils ganze Gerüste aus der Walzlinie zu nehmen oder einzelne Walzen oder Führungen auszubauen.

Es versteht sich in diesem Zusammenhang, dass ggf. sämtliche Walzen bzw. Führungen eines Gerüsts gleichzeitig angestellt, in ihre Messposition verfahren und abschließend vermessen werden, so dass die Messung je Gerüst in einem Arbeitsschritt durchgeführt wird. Etwaige Berechnungen in der Bildverarbeitung können dann ggf. hintereinander durchgeführt werden.

Die auf diese Weise ermittelten Werte in Bezug auf Stellungen der Walzen und Führungen können dann zu Optimierung der Kaliber genutzt werden. Beispielsweise kann bei einem Dreiwalzengerüst auch ein Axialversatz in gewissen Grenzen derart kompensiert werden, dass durch radiales Verstellen der Walzen sich ein neuer Kalibermittelpunkt bzw. Flächenschwerpunkt des Kalibers ergibt, der näher an der Passlinie liegt. Ebenso können die Messwerte, insbesondere im Zusammenspiel mit anderen, vorzugsweise online zu ermittelnden Messwerte, zur Regelung der Walzen- oder Führungspositionen während des Walzens genutzt werden. Auch können auf diese Weise Messwertgeber für die vorgenannten, online zu ermittelnden Messwerte vor Beginn des Walzens kalibriert werden.

Dementsprechend kann sich ein nicht erfindungsgemäßes Verfahren zur Bestimmung der Walz- bzw. Führungskaliber der Walzgerüste bzw. Führungsgerüste in einer mehrgerüstigen Walzanlage, dadurch auszeichnen, dass über Messwertgeber Walzen- bzw. Führungspositionen online ermittelt und die Messwertgeber zuvor inline kalibriert werden. Hierdurch kann schnell und genau eine Kalibrierung erfolgen, durch welche dann entsprechend online die Messwertgeber optimal zur Ansteuerung der Walzen oder Führungen und deren Positionen genutzt werden können.

Vorzugsweise erfolgt die Kalibrierung optisch, insbesondere nach den weiter oben stehenden Maßgaben.

Um weitere Messungenauigkeiten zu vermeiden, können die Messwertgeber einen Messpunkt, wie beispielsweise einen Ansatzpunkt eines Wegsensors oder einen Anleuchtpunkt eines optischen Wegsensors, aufweisen, der direkt an der Walze oder der Führung liegt oder lediglich über mechanische Baugruppen indirekt mit der Walze oder Führung verbunden ist.

Es versteht sich, dass die Merkmale der vorstehend bzw. in den Anprüchen beschriebenen Lösungen gegebenenfalls auch kombiniert werden können, um die Vorteile entsprechend kumuliert umsetzen zu können.

Weitere Vorteile, Ziele und Eigenschaften vorliegender Erfindung werden anhang nachfolgender Beschreibung von Ausführungsbeispielen erläutert, die insbesondere auch in anliegender Zeichnung dargestellt sind. In der Zeichnung zeigen:
- Figur 1: eine erste Walzanlage in schematischer Seitenansicht;
- Figur 2: einen Vergleichsmaßstab in schematischer Frontansicht;
- Figur 3: eine zweite Walzanlage in schematischer Seitenansicht
- Figur 4: eine dritte Walzanlagen in schematischer Seitenansicht; und
- Figur 5: eine dritte Walzanlage in schematischer Seitenansicht.

Die in den Figuren 1 bis 5 dargestellten Walzanlagen 1, 2, 3 und 4 umfassen jeweils Walzgerüste 10, die zwischen einer Eingangsseite 12 und einer Ausgangsseite 13 angeordnet sind und jeweils Walzen 15 tragen. In Abweichung von den Walzgerüste 1 bis 3, die jeweils meluere derartige Walzengerüste 10 umfassen, sind bei der Walzanlagen 4 lediglich ein Walzgerüst sowie zwei kegelförmige und schräg angeordnete Walzen 15 und zugehörige Diescherscheiben 16 an dem Walzgerüst 15 angeordnet, wobei bei der Walzanlage 4 darüber hinaus noch eine Vielzahl an Führungen 17, welche jeweils an Führungsgerüsten 18 angeordnet sind und eine Dornstange 19 tragen, vorgesehen sind. Die Führungen 17 werden sukzessive hinsichtlich jedes Führungsgerüsts 18 radial geöffnet, wenn ein Werkstück über die Dornstange 19 getrieben das jeweilige Führungsgerüst 18 erreicht. Die Führungen 17 sind als runde Scheiben ausgebildet, wobei es nicht zwingend notwendig jedoch ggf. sinnvoll ist, wenn sie als Rollen auch rollen können.

Jede der Walzanlagen 1 bis 4 umfasst eine Passlinie 20, welche letztlich der bestimmungsgemäßen Durchlaufmitte eines zu walzenden Werkstücks, wie beispielsweise eines Rohres, eines Knüppels oder einer Stange, entspricht. Zur Kalibermessung wird eine Kamera 60, welche mit einer Bildverarbeitungsvorrichtung 70 verbunden ist, mit ihrer optischen Achse oder aber auch sonst wie definiert, auf der Passlinie 20 platziert, wobei es letztlich vorzugsweise darauf ankommt, dass im Rahmen der Messgenauigkeit der identische Bereich der Kamera 60 jeweils für jedes der Gerüste 10, 15 die Passlinie 20 erfasst. Dieses hat den Vorteil, dass dann keine weiteren Justiermaßnahmen an der Kamera 60 oder komplexe und mithin fehleranfällige Korrekturrechnungen notwendig sind. Letzteres entfällt in anderer Hinsicht darüber hinaus, wenn die Tiefenschärfe der Kamera 60 derart gewählt ist, dass sie über alle Gerüste 10, 18 reicht, da dann auch Verstellungen der optischen Anordnung der Kamera für ein Fokussieren unterbleiben kann. Eine ausreichende Tiefenschärfe ist dann erreicht, wenn die Bildverarbeitungsvorrichtung 70 bzw. ein entsprechendes Computerprogramm, welches dort läuft, für jedes Gerüst 10, 18 anhand der aufgenommenen Bilder mit ausreichender Genauigkeit eine Kontur der Walzen 15, der Führungen 17 oder auch etwaiger Maßstäbe bestimmen kann.

Bei vorliegenden Ausführungsbeispielen ist vorzugsweise jeweils ausgangsseitig, also auf der der Kamera 60 gegenüberliegenden Seite, eine Hintergrundbeleuchtung 55 vorgesehen, welche ein ausreichend gleichförmige Licht zu der Kamera 60 strahlt, sodass die Konturen der jeweils zu vermessenden Walzen 15 bzw. Führungen 17 sich klar vor der Hintergrundbeleuchtung 55 abzeichnen. Je nach konkreter Ausgestaltung, kann die Hintergrundbeleuchtung 55 selbst eine Maßstabstelle aufweisen, die beispielsweise durch ein Loch oder durch eine Abdeckung erfolgen kann, wie exemplarisch in Figuren 4 und 5 dargestellt. Ebenso kann ein separater Maßstab vorgesehen sein, welcher als Referenzmaßstab genutzt werden kann. Entsprechende Maßstäbe werden beispielhaft anhand der Figuren 1 bis 3 weiter untenstehend erläutert.

Als Hintergrundbeleuchtung 55 kommt insbesondere eine Lichtplatte, vorzugsweise mit Filterfolien oder mit ggf. kollimierten LEDs, welche den Austrittswinkel aus der Lichtplatte verkleinern, um Streulicht zu minimieren, zur Anwendung.

Bei den in Figuren 1 bis 3 dargestellten Ausführungsbeispielen dient als Referenzmaßstab auch ein Maßstab, der durch Maßstabstellen 46 in einer Referenzplatte, die als Vergleichsmaßstab 40 genutzt wird, ausgebildet ist. Der Vergleichsmaßstab 40 kann an einem Träger 50, welcher bei diesem Ausführungsbeispiel als Trägerrohr 52 ausgebildet ist, von der Hintergundbeleuchtung 55 ausgehend in Richtung auf die Kamera 60 zu allen Walzgerüsten 10 bzw. - sollten entsprechende Führungen und Führungsgerüste, wie sie anhand der Walzanlagen 4 in Figur 5 erläutern sind, vorhanden sein - zu allen Führungsgerüsten 18 hin verlagert werden, wobei dieses an sich freitragend durch eine im Bereich der Hintergrundbeleuchtung 55 vorgesehene Halterung 53 realisiert ist, wobei je nach konkreter Umsetzung auch eine separate Halterung 53 (siehe Figur 3), die vor oder auch hinter der Hintergundbeleuchtung 55 angeordnet ist, zur Anwendung kommen kann.

Durch einen derartigen Vergleichsmaßstab 40 kann jeweils mit verhältnismäßig großer Genauigkeit je Gerüst 10, 18 ein Referenzmaß bereitgestellt werden, sodass die ermittelte Kontur einer Walze 15 bzw. Führung 17 dementsprechend auch mit bekannten Dimensionen versehen werden kann. Dieses ermöglicht dann der Bildverarbeitung eine Aussage über die genaue Position der jeweiligen Walze 15 bzw. Führung 17.

In alternativen Ausführungsformen, insbesondere dann, wenn auf einen derartigen separaten Vergleichsmaßstab 40 verzichtet wird, kann ein entsprechendes Referenzmaß beispielsweise aus dem Strahlensatz und einem oder zwei Maßstäben, die jeweils eingangsseitig oder ausgangsseitig vorgegeben werden, errechnet werden. So können als entsprechendes Referenzmaß die Maßstabstellen 56 der Hintergrundbeleuchtung 55 genutzt werden. Ebenso können beispielsweise die Walzen 15 des ersten und letzten Walzgerüsts 10 bzw. die Führungen 17 des ersten und letzten Führungsgerüstes 18 als Referenzmaß dienen, da diese in der Regel leichter von außen zugänglich sind. Auch versteht es sich, dass an der Eingangsseite 12 oder der Ausgangsseite 13 jeweils ein Vergleichsmaßstab vorgesehen werden kann, der in irgendeiner Weise dort ausreichend definiert anbringbar ist. Letztlich ist hierfür nicht ein langer Träger 50, der durch sämtliche Gerüste 10, 18 reichen kann, zwingend notwendig.

Um eine Ausrichtung der Kamera 60 und oder des Vergleichsmaßstabs 40 zu erleichtern bzw. um die Passlinie 20 einfach in der Kamera 60 abzubilden, weisen die Walzanlagen 1 und 2 der Figuren 1 bis 4 jeweils Referenzmittel 30 mit einem Sender 35, der bei diesem Ausführungsbeispiel als Laser ausgebildet ist, auf. Ggf. können hierfür auch LEDs, beispielsweise andersfarbige LEDs oder auch sonstige Markierungen, ähnlich der Maßstabstellen 46 und 56, zur Anwendung kommen. Ebenso können als Referenzmittel 30 ggf. bereits anderweitig ausreichend genau vermessene Walzen 15 oder Führungen 18 zur Anwendung kommen, beispielsweise indem diese geeignet angestellt und dann durch die Hintergrundbeleuchtung 55 als Sender für die Referenzmittel 30 abgestrahlt werden, um auf diese Weise die Kamera 60 in Bezug auf die Passlinie 20 auszurichten. Ebenso können andere Marker, die an den Gerusten 10 oder 18 oder sonstigen Gestellen, wie beispielsweise an Gerüstträgern oder gebäudefesten Ansatzpunkten angesetzt werden können, dienen. Derartige Marker können insbesondere Teleskopstangen oder Brücken mit Bohrungen bzw. Messbügel mit Messkanten sein, welche die Passlinie 20 darstellen.

### Bezugszeichenliste:

- 1: Walzanlagen
- 2: Walzanlage
- 3: Walzanlagen
- 4: Walzanlagen
- 10: Walzgerüst
- 12: Eingangsseite
- 13: Ausgangsseite
- 15: Walze (exemplarisch beziffert)
- 16: Diescherscheibe
- 17: Führung (exemplarisch beziffert)
- 18: Führungsgerüst (exemplarisch beziffert)
- 19: Domstange
- 20: Passlinie
- 30: Referenzmittel
- 35: Sender für Referenzmittel
- 40: Vergleichsmaßstab
- 45: Referenzplatte
- 46: Maßstabsstelle (exemplarisch beziffert)
- 50: Träger
- 52: Trägerrohr
- 53: Halterung
- 55: Hintergundbeleuchtung
- 56: Maßstabsstelle (exemplarisch beziffert)
- 60: Kamera
- 70: Bildverarbeitungsvorrichtung

## Patentansprüche

1. Walzanlage (1, 2, 3, 4) mit einer Anordnung Walzen (15) und/oder Führungen (17) entlang einer Passlinie (20) tragender, in einer Walzrichtung angeordneter Walzgerüste (10) und/oder Führungsgerüste (17) und mit einer Einrichtung zur Bestimmung der Walz- bzw. Führungskaliber der Walzen oder Führungen, die eine Kamera (60) umfasst, wobei die Walzanlage (1, 2) eine Eingangsseite (12) und eine Ausgangsseite (13) aufweist und die Kamera (60) an einer der Eingangs- oder Ausgangsseiten (12, 13) und eine Hintergrundbeleuchtung (55) an der anderen der Eingangs- oder Ausgangsseiten (12, 13) angeordnet sind, **dadurch gekennzeichnet, dass** die Kamera (60) eine optische Einrichtung mit einer Tiefenschärfe aufweist, welche über alle Gerüste (10, 18) reicht.

2. Walzanlagen nach Anspruch 1, **gekennzeichnet durch** einen Sender (35) für ein Referenzmittel (30), der an der anderen der Eingangs- oder Ausgangsseiten (12, 13) angeordnet ist.

3. Walzanlage nach Anspruch 1 oder 2, **gekennzeichnet durch** einen Vergleichsmaßstab (40), der von der Hintergrundbeleuchtung (55) und/oder dem Sender (35) ausgehend vor oder in jedem Walzgerüst (10) anordenbar ist.

4. Walzanlage nach einem der Ansprüche 1 bis 3, **gekennzeichnet durch** eine der Kamera (60) nachgeordnete Bildverarbeitungsvorrichtung (70) mit Mitteln zum Erkennen der Kontur einer Walzen- oder Führungsoberfläche, wobei als ausreichendes Maß für die Tiefenschärfe der für die Erkennungsmittel notwendige Kontrast gewählt ist.

5. Walzanlage nach einem der vorstehenden Ansprüche, **dadurch gekennzeichnet, dass** an der underen der Eingangs- oder Ausgangsseite (12, 13) eine Halterung (53) für den Träger (50) eines Vergleichsmaßstabs (40) angeordnet ist.

6. Walzanlage nach Anspruch 5, **dadurch gekennzeichnet, dass** der Träger (50) von der Halterung (53) bis zumindest durch ein Gerüste (10, 18) reicht.

7. Walzanlagen nach Anspruch 5 oder 6, **dadurch gekennzeichnet, dass** der Vergleichamaßstab (40) entlang der Walzrichtung verlagerbar ist.

8. Walzanlage nach einem der Ansprüche 5 bis 7, **dadurch gekennzeichnet, dass** der Träger (50) als Rohr (52) ausgebildet ist.

9. Walzanlage nach einem der Ansprüche 5 bis 8, **dadurch gekennzeichnet, dass** der Träger (50) mittig an dem Vergleichsmaßstab (40) befestigt ist.

10. Walzanlage nach einem der Ansprüche 5 bis 9, **gekennzeichnet durch** einen Vergleichsmaßstab (40) mit wenigstens einem durchscheinenden Bereich.

11. Walzanlage nach einem der Ansprüche 5 bis 10, **gekennzeichnet durch** einen Vergleichsmaßstab (40) mit wenigstens zwei diskreten Maßstabstellen (46).

12. Walzanlage nach Anspruch 11, **dadurch gekennzeichnet, dass** wenigstens eine der Maßstabstellen (46) kreisförmig ausgebildet ist.

13. Walzanlage nach Anspruch 11 oder 12, **dadurch gekennzeichnet, dass** wenigstens eine der Maßstabstellen (46) durchsichtig oder durchscheinend ausgebildet ist.

## Claims

1. A rolling mill (1, 2, 3, 4) with an arrangement of roll stands (10) and/or guide stands (17) that carry rolls (15) and/or guides (17) along a center line (20) and are arranged in a rolling direction, and with a device that serves for determining the roll pass or guide pass of the rolls or guides and comprises a camera (60), wherein the rolling mill (1, 2) has an input side (12) and an output side (13), and wherein the camera (60) is arranged on one of the input or output sides (12, 13) and background lighting (55) is arranged on the other of the input or output sides (12, 13), **characterized in that** the camera (60) features an optical device with a depth of definition that extends over all stands (10, 18).

2. The rolling mill according to claim 1, **characterized by** a transmitter (35) for a reference means (30) which is arranged on the other of the input or output sides (12, 13).

3. The rolling mill according to claim 1 or 2, **characterized by** a reference scale (40) that can be arranged in front of or in each roll stand (10) and starts at the background lighting (55) and/or the transmitter (35).

4. The rolling mill according to one of claims 1-3, **characterized by** an image processing device (70) that is arranged downstream of the camera (60) and features means for recognizing the contour of the roll or guide surface, wherein the contrast required for the recognition means is chosen as adequate level for the depth of definition.

5. The rolling mill according to one of the preceding claims, **characterized in that** a mounting (53) for the carrier (50) of a reference scale (40) is arranged on the other of the input or output sides (12, 13).

6. The rolling mill according to claim 5, **characterized in that** the carrier (50) extends from the mounting (53) through at least one stand (10, 18).

7. The rolling mill according to claim 5 or 6, **characterized in that** the reference scale (40) can be displaced along the rolling direction.

8. The rolling mill according to one of claims 5-7, **characterized in that** the carrier (50) is realized in the form of a tube (52).

9. The rolling mill according to one of claims 5-8, **characterized in that** the carrier (50) is centrally mounted on the reference scale (40).

10. The rolling mill according to one of claims 5-9, **characterized by** a reference scale (40) with at least one translucent region.

11. The rolling mill according to one of claims 5-10, **characterized by** a reference scale (40) with at least two discrete scale points (46).

12. The rolling mill according to claim 11, **characterized in that** at least one of the scale points (46) is realized circularly.

13. The rolling mill according to claim 11 or 12, **characterized in that** at least one of the scale points (46) is realized transparent or translucent.

## Revendications

1. Installation de laminage (1, 2, 3, 4) comportant un dispositif de cylindres (15) et/ou guides (17) le long d'une cage de laminage (10) et/ou cage de guidage (17) porteuse le long d'une ligne de passage (20) et disposée dans un sens de laminage et un dispositif de détermination du calibre de laminage ou de guidage des cylindres ou guides, qui comprend une caméra (60), l'installation de laminage (1, 2) présentant un côté entrée (12) et un côté sortie (13) et la caméra (60) étant disposée au niveau d'un des côtés entrée ou sortie (12, 13) et un éclairage d'arrière-plan (55) au niveau de l'autre des côtés entrée ou sortie (12, 13), **caractérisée en ce que** la caméra (60) présente un dispositif optique ayant une profondeur de champ qui va jusqu'au-dessus de toutes les cages (10, 18).

2. Installation de laminage selon la revendication 1, **caractérisée par** un émetteur (35) pour un moyen de référence (30), lequel émetteur est disposé au niveau de l'autre des côtés entrée ou sortie (12, 13).

3. Installation de laminage selon la revendication 1 ou 2, **caractérisée par** une échelle de comparaison (40) qui peut être disposée en amont de ou dans chaque cage de laminage (10) en partant de l'éclairage d'arrière-plan (55) et/ou de l'émetteur (35).

4. Installation de laminage selon une des revendications 1 à 3, **caractérisée par** un dispositif de traitement d'images (70) installé en aval de la caméra (60) et comportant des moyens de détection du contour d'une surface de laminage ou de guidage, le contraste nécessaire aux moyens de détection étant sélectionné comme indicateur suffisant de profondeur de champ.

5. Installation de laminage selon une des revendications précédentes, **caractérisée en ce que**, au niveau de l'autre des côtés entrée et sortie (12, 13), une fixation (53) pour le support (50) d'une échelle de comparaison (40) est disposée.

6. Installation de laminage selon la revendication 5, **caractérisée en ce que** le support (50) va de la fixation (53) jusqu'à au moins l'intérieur d'une cage (10, 18).

7. Installation de laminage selon la revendication 5 ou 6, **caractérisée en ce que** l'échelle de comparaison (40) peut être déplacée le long du sens de laminage.

8. Installation de laminage selon une des revendications 5 à 7, **caractérisée en ce que** le support (50) se présente sous forme d'un tube (52).

9. Installation de laminage selon une des revendications 5 à 8, **caractérisée en ce que** le support (50) est fixé au milieu de l'échelle de comparaison (40).

10. Installation de laminage selon une des revendications 5 à 9, **caractérisée par** une échelle de comparaison (40) comportant au moins une partie translucide.

11. Installation de laminage selon une des revendications 5 à 10, **caractérisée par** une échelle de comparaison (40) comportant au moins deux points d'échelle distincts (46).

12. Installation de laminage selon la revendication 11, **caractérisée en ce qu'**au moins un des points d'échelle (46) a une conformation circulaire.

13. Installation de laminage selon la revendication 11 ou 12, **caractérisée en ce qu'**au moins un des points d'échelle (46) a une conformation transparente ou translucide.
